# EUROPÄISCHE PATENTSCHRIFT

(11) **EP 0 936 176 B1**
(45) Veröffentlichungstag und Bekanntmachung des Hinweises auf die Patenterteilung: **04.09.2002**
(21) Anmeldenummer: 99100059.7
(22) Anmeldetag: 05.01.1999
(51) Int. Cl.: B66F 3/12

(54) **Wagenheber**
Car jack
Cric de véhicule

(30) Priorität: 05.02.1998 DE 19804334
(43) Veröffentlichungstag der Anmeldung: 18.08.1999
(73) Patentinhaber: ThyssenKrupp Bilstein GmbH, 58256 Ennepetal (DE)
(72) Erfinder: Alten, Ferdinand, 54429 Mandern (DE)

(56) Entgegenhaltungen:
- EP-A- 0 469 234
- DE-A- 3 642 972
- DE-U- 8 513 830
- DE-U- 8 706 754
- DE-U- 9 005 572

## Beschreibung

Die Erfindung betrifft einen Wagenheber mit einem Standbein und einem Tragarm, die über Steuerarme zu einem Parallelogramm gesteuerten Wagenheber miteinander verbunden sind. Der Wagenheber weist eine Tragplatte auf, die zur Außenseite des Schwellers hin mit einem Karosserieanschlag ausgebildet ist, der sich beim Ansetzen des Wagenhebers über einen nach oben gebogenen Anschlagschenkel gegen die Außenseite des Schwellers anlegen läßt. Ein derartiger Wagenheber ist aus der DE 85 13 830 U1 bekannt.

Bei Kraftfahrzeugen, die mit äußerst tiefliegenden Schwellern ausgebildet sind, ist das Ansetzen eines Wagenhebers, die am Schwellerfalz geführt werden, äußerst schwierig, da der Ansatzpunkt nur sehr schwer einsehbar ist. Um diesen Nachteil zu mindern, werden Wagenheber für diesen Einsatz mit einem Karosserieanschlag an der Tragplatte ausgebildet. Das bedingt, daß der Wagenheber an der sichtbaren Schwelleraußenseite angesetzt werden kann, ohne daß es erforderlich ist, die Lage des Schwellerfalzes zu sehen. Dabei wird der Karosserieanschlag über eine Feder nach oben angehoben. Bekanntermaßen kann die Ansetzposition, d.h. die ausgefahrene Höhe des Wagenhebers, wenn er unter das Fahrzeug gesetzt werden soll, sehr unterschiedlich sein, da das Fahrzeug je nach Beladung unterschiedlich stark eingefedert ist, wenn der Wagenheber für einen normalen Reifenwechsel eingesetzt werden soll. Die Ansetzposition, und damit die Ausfahrhöhe des Wagenhebers, liegt noch tiefer bei einer Reifenpanne, wenn das Fahrzeug auf der Felge steht. Bei einem Wagenheber nach dem Stand der Technik ist bei diesen unterschiedlichen Ansetzpositionen nicht sichergestellt, daß der Karosserieanschlag der Tragplatte eindeutig gegen die Außenseite des Schwellers angelegt werden kann und gleichzeitig die Tragplatte frei und ohne zu großen Abstand unter den Schwellerfalz durchgeschoben werden kann, wodurch ein eindeutiges Ansetzen des Wagenhebers unter dem Fahrzeugboden gewährleistet wäre.

Der Erfindung liegt die Aufgabe zugrunde, den Wagenheber so zu gestalten, daß bei verschiedenen Ansetzhöhen des Wagenhebers unter dem Fahrzeug jeweils eine etwa gleiche Lage der Tragplatte und des Karosserieanschlags mit Bezug auf den Schweller und den Schwellerfalz gewährleistet ist.

Diese Aufgabe wird erfindungsgemäß durch die Merkmale des Anspruchs 1 gelöst. Vorteilhafte Aus- und Weiterbildungen sind in den Ansprüchen 2 bis 11 beschrieben.

Die mit der Erfindung erzielten Vorteile bestehen insbesondere darin, daß bei Fahrzeugen mit tiefgezogenem Schweller ein einfaches und eindeutiges Ansetzen des Wagenhebers unter den Fahrzeugboden ermöglicht wird. Dabei wird bei unterschiedlich tief abgesenktem Fahrzeug in etwa jeweils eine gleichartige Ansetzposition des Wagenhebers und der Tragplatte gewährleistet. Insbesondere kann sichergestellt werden, daß der Wagenheber nicht schräg unter dem Fahrzeug angesetzt wird, wodurch die Gefahr bestünde, daß der Wagenheber außerhalb des Reibkegels angesetzt würde und unter dem angehobenen Fahrzeug wegrutschen könnte.

Ein Ausführungsbeispiel der Erfindung ist in der Zeichnung dargestellt und wird im folgenden näher beschrieben. Es zeigen
- Fig. 1: einen Wagenheber in Ansetzposition,
- Fig. 2: einen Wagenheber in der höchsten Hubstellung und
- Fig. 3: einen Wagenheber im zusammengeklappten Zustand.

Der im Ausführungsbeispiel dargestellte Wagenheber besteht aus einem Standbein 1 und einem Tragarm 2, die über ein Gelenk 3 drehbeweglich miteinander verbunden sind. Das Standbein 1 steht endseitig über einen Fuß 4 auf dem Untergrund 5 auf. Der Fuß 4 ist beim Ausführungsbeispiel fest mit dem Standbein 1 verbunden. Es handelt sich um einen sogenannten Kippfuß, der beim Aufrichten des Wagenhebers über eine Kippkante 6 mit dem Standbein 1 nach vorne kippt. Über weitere Gelenke 7, 8 sind drehbeweglich am Standbein 1 und am Tragarm 2 Steuerarme 9, 10 angebracht, die wiederum über ein weiteres Gelenk 11 miteinander verbunden sind. Die Steuerarme 9, 10 sind derartig am Standbein 1 und am Tragarm 2 angebracht, daß Standbein 1 und Tragarm 2 über die Gelenke 7, 8 hinausragen. Am Gelenk 11 und am Gelenk 3 ist eine Bewegungsspindel 12 angebracht, wobei diese Bewegungsspindel 12 am Gelenk 11 über ein Drehlager 13 und am Gelenk 3 über eine Spindelmutter 14 angelenkt ist. Die Bewegungsspindel 12 kann zum Ansetzen des Wagenhebers über ein Handrad 15 verstellt werden. Zum eigentlichen Anheben des Fahrzeugs mittels des Wagenhebers wird jedoch eine nicht dargestellte Handkurbel verwendet, die an das Handrad 15 angekuppelt werden kann. Die vorbeschriebene Wagenheberkonstruktion weist somit ein Bewegungsparallelogramm auf.

Das standbeinseitige Ende des Steuerarms 10 läuft in eine Steuerplatte 16 aus. Dies ist eine übliche Ausbildung sowohl bei Wagenhebern mit einem Kippfuß als auch mit einem Schwenkfuß, die sicherstellt, daß der Wagenheber in Ansetzposition eine Stellung senkrecht zum Untergrund 5 erhält.

Am überragenden Ende 17 des Tragarms 2 ist klappbeweglich über ein weiteres Gelenk 18 eine Tragplatte 19 angebracht. Wie aus den Fig. 1 und 2 ersichtlich, weist diese Tragplatte 19 einen Tragabschnitt 20 auf, der sich zum Anheben des Fahrzeugs fahrzeuginnenseitig neben dem Schwellerfalz 21 unter den Boden 22 des Fahrzeugs legt. Die Tragplatte 19 ist in Richtung zur Außenseite 23 des Schwellers 24 sich weit erstreckend mit einem Karosserieanschlag 25 ausgebildet. Am Ende des Karosserieanschlages 25 ist ein nach oben gebogener Anschlagschenkel 26 angeordnet. Über den Anschlagschenkel 26 ist ein Kunststoffprofil 27 geschoben, das dazu dient, den Lack des Schwellers 24 beim Ansetzen des Wagenhebers nicht zu beschädigen

Zum Ansetzen des Wagenhebers wird dieser, wie in Fig. 1 gezeigt, über das Handrad 15 so hoch geschraubt, daß der Anschlagschenkel 26 des Karosserieanschlages 25 gegen die Außenseite 23 des Schwellers 24 anlegbar ist. In dieser Position des Wagenhebers ist sichergestellt, daß die Tragplatte 19 mit ihrem Tragabschnitt 20 eindeutig und richtig unter den Boden 22 des anzuhebenden Fahrzeuges positioniert ist.

Um sicherzustellen, daß die Tragplatte 19 beim Ansetzen des Wagenhebers auch bei unterschiedlich tief abgesenktem Fahrzeugboden in etwa stets die gleiche Lage aufweist, wobei sich der Anschlagschenkel 26 eindeutig an die Außenseite 23 des Schwellers 24 anlegt und die Tragplatte 19 mit ihrem Tragabschnitt 20 noch ohne Probleme unter dem Schwellerfalz 21 nach innen schieben läßt, weist der Wagenheber als Steuerelement für die Lage der Tragplatte 19 eine Feder 28 auf. Diese Feder erstreckt sich etwa in Verlängerung der Richtung zwischen den Gelenken 11 und 7 über den Tragarm 2 hinaus bis unter den Karosserieanschlag 25 der Tragplatte 19. Die Feder 28 umschlingt mit wenigstens einer Windung einen das Gelenk 7 bildenden Bolzen und stützt sich mit seinem anderen Ende 29 gegen den Boden 30 des U-förmig ausgebildeten Steuerarms 9 ab. Durch diese Maßnahme erstreckt sich die Feder 28 stets etwa in Richtung der Verbindung zwischen Gelenk 11 und Gelenk 7 über den Steuerarm 9 hinaus.

Die im Ausführungsbeispiel gezeigte Feder 28 ist aus Stahldraht hergestellt. Eine Feder 28 aus Kunststoff, die alternativ auch als Blattfeder ausgebildet sein kann, ist jedoch in gleicher Weise verwendbar.

Die Länge des überstehenden Schenkels der Feder 28 entspricht etwa dem Abstand zwischen den Gelenken 7 und 18. Von daher ergibt sich in der Verbindung der Gelenke 7, 18 und dem Anlagepunkt des freien Federschenkels unter dem Karosserieanschlag 25 ein gleichschenkliges Dreieck. Da das überstehende Ende 17 des Tragarms 2 und das überragende Ende der Feder 28 zusammen mit dem Steuerarm 9 etwa gleiche Winkelbewegungen, jedoch in unterschiedlicher Drehrichtung, durchführen, wird die Tragplatte 19 etwa in einer gleichbleibenden Winkelposition gehalten.

Der Tragarm 2 ist ebenfalls als Blechprofil ausgebildet, das einen in etwa U-förmigen Querschnitt aufweist. Die Feder 28 durchdringt einen Schlitz 31 im Boden 32 des Tragarms 2. Dieser Schlitz 31 ist in Richtung zum überragenden Ende 17 des Tragarms 2 begrenzt. Sobald der Wagenheber die höchstmögliche Ansetzposition erreicht hat, beispielsweise bei entlastetem Rad mit vollem Luftdruck, legt sich das überragende Ende der Feder 28 gegen das Ende des Schlitzes 31 und wird dann zurückgeschwenkt, wie es in Fig. 2 gezeigt ist. Diese Maßnahme der Erfindung dient dazu, ein Stören der Feder beim eigentlichen Anheben des Fahrzeuges zu vermeiden. Insbesondere könnte sich die Feder 28 beim Absenken des Fahrzeugs störend gegen die Tragplatte 19 verklemmen.

Ein zusammengefahrener Wagenheber wird bekanntermaßen im Stauraum des Fahrzeuges untergebracht. Um keinen unnötigen Stauraum zu beanspruchen, sollte er so eng als möglich zusammengefahren sein. Fig. 3 zeigt einen Wagenheber im zusammengefahrenen Zustand. Um zu vermeiden, daß die Feder 28 im zusammengefahrenen Zustand die Tragplatte 19 vom Tragarm 2 abspreizt, ist die Tragplatte 19 am tragabschnittseitigen Ende mit einem nach unten gebogenen Blechlappen 33 ausgebildet. Dieser Blechlappen 33 stößt beim Zusammenfahren des Wagenhebers auf den Boden 30 des Steuerarms 9, der an dieser Stelle mit einer Ausbeulung 34 ausgebildet ist. Dieses Aufsetzen des Blechlappens 33 auf den Boden 30 des Steuerarms 9 bewirkt ein Anheben des Tragabschnitts 20 gegenüber dem Tragarm 2 und über das Gelenk 18 ein vollständiges oder nahezu vollständiges Anlegen des Karosserieanschlages 25 an den Tragarm 2. Sofern der Tragarm 2 entsprechende Ausschnitte oder Durchbrüche aufweist, kann der Karosserieanschlag 25 sogar, wie in Fig. 3 dargestellt, bis in das Profil des Tragarms 2 eintauchen. Durch dieses Schwenken der Tragplatte 19 wird die Feder 28 gespannt, was sich vorteilhaft dahingehend auswirkt, daß die Tragplatte 19 gegenüber dem zusammengefahrenen Wagenheber nicht klappert.

### Bezugszeichenliste

- 1.: Standbein
- 2.: Tragarm
- 3.: Gelenk
- 4.: Fuß
- 5.: Untergrund
- 6.: Kippkante
- 7.: Gelenk
- 8.: Gelenk
- 9.: Steuerarm
- 10.: Steuerarm
- 11.: Gelenk
- 12.: Bewegungsspindel
- 13.: Drehlager
- 14.: Spindelmutter
- 15.: Handrad
- 16.: Steuerplatte
- 17.: Ende
- 18.: Gelenk
- 19.: Tragplatte
- 20.: Tragabschnitt
- 21.: Schwellerfalz
- 22.: Boden
- 23.: Außenseite
- 24.: Schweller
- 25.: Karosserieanschlag
- 26.: Anschlagschenkel
- 27.: Kunststoffprofil
- 28.: Feder
- 29.: Ende
- 30.: Boden
- 31.: Schlitz
- 32.: Boden
- 33.: Blechlappen
- 34.: Ausbeulung

## Patentansprüche

1. Wagenheber mit einem Standbein (1) und einem Tragarm (2), die über ein Gelenk (3) drehbeweglich miteinander verbunden sind, wobei das Standbein (1) endseitig über einen Fuß (4) auf dem Untergrund (5) aufsteht und endseitig am Tragarm (2) über ein weiteres Gelenk (18) klappbeweglich eine Tragplatte (19) angeordnet ist, die ein Fahrzeug über einen, vorzugsweise innenseitig vom Schwellerfalz (21) unter dem Boden (22) des Fahrzeugs anliegenden Tragabschnitt (20) hebt und die einen Karosserieanschlag (25) mit einem nach oben gebogenen Anschlagschenkel (26) aufweist, welcher beim Ansetzen des Wagenhebers an die Außenseite (23) des Schwellers (24) anlegbar ist und die über eine Feder (28) angehoben wird, mit gelenkig mit dem Standbein (1) und dem Tragarm (2) und miteinander verbundenen Steuerarmen (9, 10), die zusammen mit Standbein (1) und Tragarm (2) ein Bewegungsparallelogramm bilden, wobei das Ende (17) des Tragarms (2) den Anlenkpunkt (7) des mit ihm verbundenen Steuerarms (9) überragt und mit einer Bewegungsspindel (12), die zum einen am Gelenk (11) zwischen den Steuerarmen (9, 10) und zum anderen am Gelenk (3) zwischen Standbein (1) und Tragarm (2) angebunden ist, **dadurch gekennzeichnet, daß** am mit dem Tragarm (2) verbundenen Steuerarm (9) eine Feder (28) angeordnet ist, die sich etwa in Richtung der Verbindung der Schwenkpunkte (7, 11) dieses Steuerarms (9) über das Ende des Steuerarms (9) hinaus etwa linear erstreckt und mit ihrem Ende den Karosserieanschlag (25) der Tragplatte (19) von unten unterstützt.

2. Wagenheber nach Anspruch 1, **dadurch gekennzeichnet, daß** die Feder (28) als Drahtfeder ausgebildet ist.

3. Wagenheber nach Anspruch 1 oder Anspruch 2, **dadurch gekennzeichnet, daß** die Feder (28) mit einem schlaufenförmigen Mittelteil einen das Gelenk (7) zwischen Tragarm (2) und anschließendem Steuerarm (9) bildenden Bolzen umschlingt und sich mit seinem inneren Ende (29) am Steuerarm (9), vorzugsweise, wenn dieser einen U-förmigen Querschnitt aufweist, an dessen Boden (30), abstützt.

4. Wagenheber nach einem oder mehreren der Ansprüche 1 bis 3, **dadurch gekennzeichnet, daß** die Feder (28) die Tragplatte (19) in Ansetzposition des Wagenhebers so hoch anhebt, daß der Karosserieanschlag (25) sich außen an den Schweller (24) anlegt und das Innenteil der Tragplatte (19) noch unterhalb des Schwellerfalzes (21) liegt.

5. Wagenheber nach einem oder mehreren der Ansprüche 1 bis 4, **dadurch gekennzeichnet, daß** er einen Anschlag aufweist, der die Bewegung der Feder (28) beim Ausfahren über die Ansetzposition hinaus begrenzt.

6. Wagenheber nach Anspruch 5, **dadurch gekennzeichnet, daß** der Anschlag am Tragarm (2) angebracht ist.

7. Wagenheber nach einem oder mehreren der Ansprüche 1 bis 6, **dadurch gekennzeichnet, daß** eine Steuervorrichtung vorgesehen ist, die beim Zusammenfahren des Wagenhebers die Tragplatte (19) mehr oder weniger dicht an den Tragarm (2) legt.

8. Wagenheber nach Anspruch 7, **dadurch gekennzeichnet, daß** die Tragplatte (19) am tragschnittseitigen Ende einen Steuerstift aufweist, der beim Zusammenfahren des Wagenhebers mit seinem Ende gegen den sich anlegenden Steuerarm (9) stößt und die Tragplatte (19) gegen die Kraft der Feder (28) verspannt.

9. Wagenheber nach Anspruch 8, **dadurch gekennzeichnet, daß** die Tragplatte (19) beim Zusammenfahren des Wagenhebers gegen die Kraft der Feder (28) bis an den Tragarm (2) angelegt wird.

10. Wagenheber nach einem oder mehreren der Ansprüche 7 bis 9, **dadurch gekennzeichnet, daß** die Tragplatte (19) wenigstens teilweise in das Profil des Tragarms (2) eintaucht.

11. Wagenheber nach einem oder mehreren der Ansprüche 7 bis 10, **dadurch gekennzeichnet, daß** der Steuerstift als nach unten gebogener Blechlappen (33) der Tragplatte (19) ausgebildet ist.

## Claims

1. Car jack having a standing leg (1) and a support arm (2) which are connected together in a rotationally movable manner by way of an articulated joint (3), wherein on the end-side the standing leg (1) stands on the ground (5) by way of a base (4) and a support plate (19) is disposed on the end-side on the support arm (2) in such a manner as to be able to move in a hinged manner by way of a further articulated joint (18), which support plate lifts a vehicle by way of a support portion (20), which lies preferably on the inner side of the sill groove (21) under the base (22) of the vehicle and which support plate comprises a bodywork stop (25) having an upwardly curved stop limb (26) which upon placing the car jack in position can be placed against the outer side (23) of the sill (24) and which is raised by way of a spring (28), having control arms (9, 10) which are connected together and are connected in an articulated manner to the standing leg (1) and the support arm (2) and which together with the standing leg (1) and the support arm (2) form a movement parallelogram, wherein the end (17) of the support arm (2) protrudes beyond the articulation point (7) of the control arm (9) connected thereto and having a movement spindle (12) which is connected on the one hand to the articulated joint (11) between the control arms (9, 10) and on the other hand is connected to the articulated joint (3) between the standing leg (1) and the support arm (2), **characterised in that** disposed on the control arm (9) which is connected to the support arm (2) is a spring (28) which extends approximately linearly in the direction of the connection of the pivot points (7, 11) of this control arm (9) beyond the end of the control arm (9) and with its end supports the bodywork stop (25) of the support plate (19) from below.

2. Car jack according to claim 1, **characterised in that** the spring (28) is formed as a wire spring.

3. Car jack according to claim 1 or claim 2, **characterised in that** the spring (28) loops with a blade-shaped middle part around a bolt which forms the articulated joint (7) between the support arm (2) and the adjoining control arm (9) and said spring is supported with its inner end (29) on the control arm (9), preferably, if said control arm comprises a U-shaped cross-section, on the base (30) thereof.

4. Car jack according to any one or several of claims 1 to 3, **characterised in that** when the car jack is in position, the spring (28) raises the support plate (19) so high that the bodywork stop (25) lies externally against the sill (24) and the inner part of the support plate (19) still lies underneath the sill groove (21).

5. Car jack according to any one or several of claims 1 to 4, **characterised in that** it comprises a stop which limits the movement of the spring (28) during extension beyond the jacking position.

6. Car jack according to claim 5, **characterised in that** the stop is attached to the support arm (2).

7. Car jack according to any one or several of claims 1 to 6, **characterised in that** a control device is provided which upon collapsing the car jack places the support plate (19) more or less tightly against the support arm (2).

8. Car jack according to claim 7, **characterised in that** on the support portion-side end, the support plate (19) comprises a control pin which upon collapsing the car jack abuts with its end against the lying control arm (9) and clamps the support plate (19) against the force of the spring (28).

9. Car jack according to claim 8, **characterised in that** upon collapsing the car jack the support plate (19) is placed against the support arm (2) against the force of the spring (28).

10. Car jack according to any one or several of claims 7 to 9, **characterised in that** the support plate (19) is received partially into the profile of the support arm (2).

11. Car jack according to any one or several of claims 7 to 10, **characterised in that** the control pin is formed as a downwardly curved sheet metal tab (33) of the support plate (19).

## Revendications

1. Cric pour véhicule, avec une jambe d'appui (1) et un bras de support (2) qui sont reliés l'un à l'autre à rotation par une articulation (3), l'extrémité de la jambe d'appui (1) étant posée sur le sol (5) par l'intermédiaire d'un pied (4), et une plaque de support repliable(19) étant disposée à une extrémité du bras de support (2) par l'intermédiaire d'une autre articulation (18), plaque de support qui soulève un véhicule par l'intermédiaire d'une section de support (20) placée en dessous du fond (22) du véhicule et située de préférence du côté intérieur de la nervure (21) du longeron et présentant une butée pour carrosserie (25) avec une aile de butée (26) repliée vers le haut qui, lorsque le cric pour véhicule est mis en place, peut venir se placer contre le côté extérieur (23) du longeron (24), et qui est relevée par un ressort (28), avec des bras de commande (9, 10) reliés de manière articulée l'un à l'autre, à la jambe d'appui (1) et au bras de support (2) en formant avec la jambe d'appui (1) et le bras de support (2) un parallélogramme de déplacement, l'extrémité (17) du bras de support (2) débordant par rapport au point d'articulation (7) du bras de commande (9) qui lui est relié, et avec une vis de translation (12) qui est reliée d'une part à l'articulation (11) située entre les bras de commande (9, 10) et d'autre part à l'articulation (3) entre la jambe d'appui (1) et le bras de support (2), **caractérisé en ce que**, sur le bras de commande (9) relié au bras de support (2), est disposé un ressort (28) qui déborde sensiblement en ligne droite de l'extrémité du bras de commande (9), sensiblement dans la direction de la liaison des points de pivotement (7, 11) de ce bras de commande (9), et dont l'extrémité soutient par le dessous la butée pour carrosserie (25) de la plaque de support (19).

2. Cric pour véhicule selon la revendication 1, **caractérisé en ce que** le ressort (28) est configuré comme fil ressort.

3. Cric pour véhicule selon la revendication 1 ou la revendication 2, **caractérisé en ce que** le ressort (28) entoure par une partie centrale en forme de boucle un boulon formant l'articulation (7) entre le bras de support (2) et le bras de commande (9) qui s'y raccorde et s'appuie par son extrémité intérieure (29) sur le bras de commande (9), de préférence sur le fond de celui-ci, lorsque ce dernier présente une section transversale en forme de U.

4. Cric pour véhicule selon l'une ou plusieurs des revendications 1 à 3 **caractérisé en ce que** le ressort (28) relève la plaque de support (19) suffisamment haut pour que la butée pour carrosserie (25) vienne se placer à l'extérieur du longeron (24), et que la partie intérieure de la plaque de support (19) soit encore placée sous la nervure (21) du longeron, lorsque le cric pour véhicule se trouve en position.

5. Cric pour véhicule selon l'une ou plusieurs des revendications 1 à 4, **caractérisé en ce qu'**il présente une butée qui limite le déplacement du ressort (28) lorsqu'il est déployé au-delà de la position de départ.

6. Cric pour véhicule selon la revendication 5, **caractérisé en ce que** la butée est montée sur le bras de support (2).

7. Cric pour véhicule selon l'une ou plusieurs des revendications 1 à 6, **caractérisé en ce qu'**il comporte un dispositif de commande qui, lorsque le cric pour véhicule est replié, applique la plaque de support (19) plus ou moins étroitement contre le bras de support (2).

8. Cric pour véhicule selon la revendication 7, **caractérisé en ce que** la plaque de support (19) présente à son extrémité située du côté de la section de support une tringle de commande qui, lorsque le cric pour véhicule est replié, vient buter par son extrémité contre le bras de commande (9) qui vient se placer contre elle et serre la plaque de support (19) en opposition à la force du ressort (28).

9. Cric pour véhicule selon la revendication 8, **caractérisé en ce que** la plaque de support (19) vient se placer contre le bras de support (2) en opposition à la force du ressort (28) lorsque le cric pour véhicule est replié.

10. Cric pour véhicule selon l'une ou plusieurs des revendications 7 à 9, **caractérisé en ce que** la plaque de support (19) s'enfonce au moins en partie dans le profilé du bras de support (2).

11. Cric pour véhicule selon l'une ou plusieurs des revendications 7 à 10, **caractérisé en ce que** la tringle de commande est configurée comme une languette de tôle (33), repliée vers le bas, de la plaque de support (19).
